# EUROPÄISCHE PATENTSCHRIFT

(11) **EP 3 890 891 B1**
(45) Veröffentlichungstag und Bekanntmachung des Hinweises auf die Patenterteilung: **07.08.2024**
(21) Anmeldenummer: 18815617.8
(22) Anmeldetag: 04.12.2018
(51) Int. Cl.: B05B 1/30, B05B 7/00, B05B 7/08, B05B 7/24

(54) **FARBSPRÜHPISTOLE**
PAINT SPRAY GUN
PISTOLET PULVÉRISATEUR DE PEINTURE

(43) Veröffentlichungstag der Anmeldung: 13.10.2021
(73) Patentinhaber: Bellassa GmbH, 20354 Hamburg (DE)
(72) Erfinder: PFINGSTGRÄF, Michael, 23611 Bad Schwartau (DE); BUCHHOLZ, Björn, 23556 Lübeck (DE)
(74) Vertreter: Müller Verweyen
(86) Internationale Anmeldenummer: PCT/EP2018/083489
(87) Internationale Veröffentlichungsnummer: WO 2020/114577

(56) Entgegenhaltungen:
- EP-A1- 2 664 387
- EP-A2- 1 602 411
- WO-A1-03/004172
- WO-A1-2013/072500
- GB-A- 591 609
- US-A1- 2007 252 019
- US-A1- 2008 272 150
- US-A1- 2011 114 758
- US-A1- 2017 304 853

## Beschreibung

Die vorliegende Erfindung betrifft eine Farbsprühpistole, umfassend einen rohrförmigen Grundkörper, einen an dem Grundkörper vorgesehenen Griff mit einem betätigbaren Abzug, wobei der Grundkörper an einer ersten Stirnseite eine Sprühöffnung aufweist, ein in dem Grundkörper angeordnetes Düsenteil und eine in dem Düsenteil verschiebbare Düsennadel, wobei eine Betätigung des Abzugs eine Verschiebung der Düsennadel in dem Düsenteil bewirkt, sowie eine Lufteinlassöffnung und ein mit einem Elektromotor angetriebenes Gebläse zur Erzeugung einer Luftströmung zwischen der Lufteinlassöffnung und der Sprühöffnung. Aus der WO 2013/072500 A1 ist eine derartige Farbsprühpistole bekannt. Die DE 20 2014 105 806 U1 offenbart eine weiterentwickelte Farbführung für eine solche Farbsprühpistole. Bei diesen Ausführungen sind der Motor und das Gebläse zum Zwecke eines niedrigen Werkzeugschwerpunkts am unteren Ende des Griffs angeordnet, wodurch die Farbsprühpistole jedoch in der Vertikalrichtung unhandlich lang wird. Des Weiteren fließt hier die Luftströmung durch den Griff, wobei aufgrund der Querschnittsverengung im Griff der Strömungswiderstand steigt, was entweder zu Leistungseinbußen führt oder durch einen leistungsstärkeren und größeren Elektromotor ausgeglichen werden muss. Weitere Sprühpistolen sind aus den Druckschriften US 2017/0304853 A1, US 2011/0114758 A1, GB 591 609 A1, EP 2 664 387 A1, EP 1 602 411 A2, US 2007/252019 A1, WO 03/004172 A1, US 2008/0272150 A1 und WO 2013/072500 A1 bekannt.

Die Aufgabe der Erfindung besteht darin, eine handliche, kompakte und leistungsstarke Farbsprühpistole insbesondere für Heimwerker bereitzustellen.

Die Erfindung löst diese Aufgabe mit den Merkmalen des unabhängigen Anspruchs.

Aufgrund der erfindungsgemäßen Anordnung des Elektromotors und des Gebläses in dem Grundkörper und der Anordnung der Lufteinlassöffnung an einer der ersten Stirnseite gegenüberliegenden Stirnseite des Grundkörpers kann die Länge der Farbsprühpistole in vertikaler Richtung reduziert werden, wodurch die Handhabung des Werkzeugs verbessert wird. Weil der Grundkörper mit einem größeren Querschnitt ausgeführt sein kann als der Griff, kann zudem aufgrund des größeren Strömungsquerschnitts im Grundkörper erfindungsgemäß eine stärkere Luftströmung erzeugt werden, ohne dass ein leistungsstärkerer Elektromotor eingesetzt werden müsste.

Vorteilhaft ist im Bereich der Lufteinlassöffnung ein Filter zum Filtern der den Grundkörper durchströmenden Luftströmung vorgesehen, um das Eindringen von Schmutz und Staub und schlimmstenfalls eine Verstopfung der Düse zu verhindern. Die Filter ist dabei vorzugsweise von einer durchströmbaren Filterkappe an dem Grundkörper gehalten. Die Filterkappe kann insbesondere von dem Grundkörper abnehmbar oder abklappbar sein, um ein Auswechseln des Filters zu ermöglichen. Vorteilhaft ist ein Kopplungsstift zum Übertragen der Betätigungskräfte vom Abzug auf die Düsennadel vorgesehen. Der Kopplungsstift durchgreift im montierten Zustand beispielsweise eine Öse, die an der der Spitze entgegengesetzten Seite der Düsennadel angeordnet ist. Besonders vorteilhaft weist auch das Düsenteil mindestens eine von dem Kopplungsstift durchgreifbare Durchgriffsöffnung auf, wobei die Durchgriffsöffnung des Düsenteils im montierten Zustand von dem Kopplungsstift durchgriffen wird. Dadurch wird ein Herausziehen des Düsenteils im montierten Zustand aus den Grundkörper, und infolgedessen eine Verunreinigung des Grundkörpers durch Farbreste, wirksam vermieden. Die Durchgriffsöffnung ist vorteilhaft als Langloch ausgebildet, damit der Kopplungsstift in der Durchgriffsöffnung verschiebbar ist.

Besonders vorteilhaft weist der Kopplungsstift eine Handhabe auf, die einem Bediener ein manuelles Herausziehen des Kopplungsstifts aus dem Grundkörper ermöglicht. Die Handhabe hat vorteilhaft einen größeren Durchmesser als der im Inneren des Grundkörpers verlaufende Teil des Kopplungsstifts, um von dem Bediener zur Übertragung ausreichender Zugkräfte greifbar zu sein.

Vorzugsweise weist Farbsprühpistole einen unabhängig von der Betätigung des Abzugs schaltbaren Ein-Aus-Schalter zum Ein- und Ausschalten des Gebläses auf. Dadurch wird die Dosierfähigkeit der Farbsprühpistole verbessert, weil das Gebläse über den gesamten Verstellweg des Abzugs eingeschaltet sein kann und nicht, wie im Stand der Technik, erst nach Zurücklegung eines definierten Verstellwegs durch den Abzug eingeschaltet wird.

Vorzugsweise weist die Farbsprühpistole einen Akku zur elektrischen Versorgung des Elektromotors auf, so dass die Reichweite und Handhabung der Farbsprühpistole nicht durch die Länge einer elektrischen Netzversorgungsleitung begrenzt und beschränkt wird. Besonders vorteilhaft ist der elektrische Akku an der dem Grundkörper entgegengesetzten Seite des Griffs, also am tiefsten Punkt der Farbsprühpistole angeordnet. Der dadurch erzielbare niedrige Schwerpunkt erleichtert die Handhabung und wirkt einer Schwerpunkterhöhung durch Verlegung des Elektromotors und des Gebläses in den Grundkörper vorteilhaft entgegen.

Vorteilhaft ist der elektrische Akku in einer von der Farbsprühpistole abnehmbaren Akkueinheit angeordnet. Dies erlaubt es, einen leeren Akku gegen einen geladenen Akku auszutauschen, so dass der Sprühbetrieb nicht zum Laden des Akkus unterbrochen werden muss.

Erfindungsgemäß sind in einer Aufnahme zum Aufnehmen eines Farbbehälters Führungselemente für einen Drehverschluss der Farbbehältereinheit vorgesehen sind. Diese wirken mit Führungselementen an einem Drehverschluss einer Farbbehältereinheit zusammen, so dass eine Drehung des Farbbehälters relativ zu der Farbsprühpistole je nach Drehrichtung ein Öffnen oder Schließen des Drehverschlusses bewirkt.

Die Erfindung wird im Folgenden anhand bevorzugter Ausführungsformen unter Bezugnahme auf die beigefügten Figuren erläutert. Dabei zeigt
- Fig. 1: eine Querschnittszeichnung durch eine Farbsprühpistole;
- Fig. 2: eine perspektivische Explosionsdarstellung einer Farbsprühpistole mit abgenommener Akkueinheit; und
- Fig. 3: eine perspektivische Explosionsdarstellung einer Farbsprühpistole mit eingesetzter Akkueinheit.

Die Farbsprühpistole 20 umfasst ein pistolenförmiges Gehäuse 21, das einen rohrförmigen Grundkörper 22 und einen Griff 23 zum Halten der Farbsprühpistole 20 durch einen Bediener ausbildet. Der Grundkörper 22 ist oberhalb des Griffs 23 angeordnet. Der rohrförmige Grundkörper 22 weist an einer hinteren Stirnseite 48 eine Lufteinlassöffnung 37 und an der entgegengesetzten vorderen Stirnseite 25 eine Luftauslassöffnung bzw. Sprühöffnung 46 auf. An der Oberseite des rohrförmigen Grundkörpers 22 ist ein Rohrstutzen 26 vorgesehen, der eine Aufnahme 27 für eine Farbbehältereinheit 11 zum Zuführen von Farbe bildet. Die Aufnahme 27 kann auch vollständig in dem Grundkörper 22 ausgebildet sein, so dass ein Rohrstutzen 26 entbehrlich sein kann. Der Rohrstutzen 26 bzw. die Einsetzachse A der Aufnahme 27 kann nach hinten gegen die Vertikale geneigt sein, beispielsweise im Bereich zwischen 10° und 30°.

In dem rohrförmige Grundkörper 22 ist ein Elektromotor 28 angeordnet. Zur Stromversorgung des Elektromotors 28 ist vorteilhaft ein Akku 13 vorgesehen. Der Akku 13 ist vorteilhaft in einer Akkueinheit 33 an der Unterseite des Griffs 23 angeordnet.

Die Akkueinheit 33 ist vorteilhaft von der Farbsprühpistole 20 abnehmbar, damit ein leerer Akku 13 gegen einen geladenen Akku 13 ausgetauscht werden kann und der Sprühbetrieb nicht zum Laden des Akkus 13 unterbrochen werden muss. Die Farbsprühpistole 20 weist daher vorteilhaft eine elektro-mechanische Akkuschnittstelle 29 auf, die vorteilhaft an der Unterseite des Griffs 23 angeordnet ist und eine mechanische Führung, die mit einer entsprechenden Führung 30 der Akkueinheit 33 zusammenwirkt, und elektrische Kontakte 31 zum Zusammenwirken mit entsprechenden elektrischen Kontakten 32 der
Akkueinheit 33 aufweist.

Des Weiteren kann eine Verriegelungseinrichtung vorgesehen sein, die die Akkueinheit 33 infolge der Verbindung mit der Akkuschnittstelle 29 an dieser verriegelt. Um die Verriegelungseinrichtung lösen und die Akkueinheit 33 von der Farbsprühpistole 20 abnehmen zu können, ist vorteilhaft eine Entriegelungstaste 13.1 an der Akkueinheit 33, oder alternativ an der Akkuschnittstelle 29, vorgesehen.

Der Akku 13 bzw. die elektrischen Kontakte 31 sind mit dem Elektromotor 28 über ein Kabel 34 verbunden, das vorteilhaft durch eine Kabeldurchführung 35 zwischen dem Griff 13 und dem Grundkörper 22 geführt ist. Die Stromversorgung des Elektromotors 28 kann mittels eines in dem Gehäuse 1 angeordneten Schalters 12 von einem Bediener ein- und ausgeschaltet werden. Wenn und solange der Schalter 12 in der Einschaltstellung ist, treibt der Elektromotor 12 ein Gebläse 36 an, das eine Luftströmung von der Lufteinlassöffnung 37 zu der Luftauslassöffnung 46 in dem rohrförmigen Grundteil 22 erzeugt.

Im Bereich der Lufteinlassöffnung 37 kann vorteilhaft ein Filter 9 zum Filtern der den Grundkörper 22 durchströmenden Luft vorgesehen sein. Der Filter 9 ist vorteilhaft von einer mit Durchströmöffnungen 38 versehenen Filterkappe 10 so gehalten, dass er die Lufteinlassöffnung 37 vollständig überdeckt. Zum Wechseln des Filters 9 durch einen Benutzer ist die Filterkappe 10 vorteilhaft vom Gehäuse 1 abnehmbar oder abklappbar.

Mit der Farbsprühpistole 20 ist eine Farbbehältereinheit 11 verbindbar. Die Farbbehältereinheit 11 umfasst einen Farbbehälter 11.1, einen Farbbehälterdeckel 11.2 mit einer Farbablassöffnung und ein Verschlussteil 11.3 zum reversiblen Verschließen der Farbablassöffnung. Das Verschlussteil 11.3 umfasst zwei Abschnitte 40, 41, nämlich einen behälterfesten Abschnitt 40 und einen relativ zu dem Behälter 11.1 drehbaren Abschnitt 41.

Beim Einsetzen eines Farbbehälters 11.1 in die Aufnahme 27 wird infolge einer Drehung des drehbaren Abschnitts 41 relativ zum Farbbehälter 11.1 das Verschlussteil 11.3 geöffnet, damit die Farbe aus dem Farbbehälter 11.1 in die Farbsprühpistole 20 fließen kann. Beim Herausnehmen eines Farbbehälters 11.1 aus der Aufnahme 27 wird infolge einer Drehung des drehbaren Abschnitts 41 relativ zum Farbbehälter 11.1 in die entgegengesetzte Richtung das Verschlussteil 11.3 verschlossen, um ein ungewolltes Herauslaufen von Farbe aus dem Farbbehälter 11.1 zu verhindern.

Die Drehung des drehbaren Abschnitts 41 relativ zum Farbbehälter 11.1, und infolgedessen der zuvor geschilderte Drehverschluss, wird vorteilhaft mittels zusammenwirkender Führungselemente 39, 42-44 an dem Verschlussteil 11.3 und in der Aufnahme 27 bewirkt. Vorteilhaft weist der drehbare Abschnitt 41 des Verschlussteils 11.3 einen Vorsprung 44 und/oder der drehfeste Abschnitt 40 des Verschlussteils 11.3 einen Vorsprung 39 auf, die in entsprechenden Nuten 42, 43 in der Aufnahme 27 laufen, wie nachfolgend erläutert wird. Vorteilhaft sind eine sich axialparallel vom äußeren Rand der Aufnahme 27 sich erstreckende Nut 42 und eine davon abzweigende Umfangsnut 43, die einen axialen Abstand zum äußeren Rand der Aufnahme 27 aufweist, vorgesehen, siehe Figur 3. Es ist alternativ möglich, dass die Vorsprünge 39, 44 in der Aufnahme 27 und die Nuten 42, 43 an den Abschnitten 40, 41 vorgesehen sind.

Im Folgenden wird das Einsetzen einer Farbbehältereinheit 11 in die Aufnahme 27 beschrieben. In dem in Figur 2 gezeigten Zustand ist das Drehverschlussteil 11.3 verschlossen, damit ungewolltes Auslaufen von Farbe aus dem Farbbehälter 11.1 verhindert ist. In diesem Zustand fluchten die Vorsprünge 39, 44 in axialer Richtung.

Die Farbbehältereinheit 11 wird dann zunächst axial entlang einer Einsetzachse A (siehe Figur 1), die der Längsachse der Aufnahme 27 bzw. des Rohrstutzens 26 entspricht, linear in die Aufnahme 27 eingeschoben oder eingesteckt, wobei die Vorsprünge 39, 44 in der axialparallelen Nut 42 geführt werden, bis ein Anschlag erreicht und ein weiteres Einschieben nicht mehr möglich ist. Anschließend wird der Farbbehälter 11.1 hier beispielsweise im Uhrzeigersinn gedreht, wobei der Vorsprung 44 in der Nut 42 gehalten wird und der Vorsprung 39 in der Umfangsnut 43 läuft, bis ein Anschlag erreicht und eine weitere Drehung nicht mehr möglich ist. Infolge der Drehung wird der drehbare Abschnitt 41 relativ zu dem drehfesten Abschnitt 40 gedreht und das Drehverschlussteil 11.3 geöffnet, so dass Farbe durch Schwerkraft in das Düsenteil 4 laufen kann.

Die Entnahme der Farbbehältereinheit 11 aus der Aufnahme 27 wird in umgekehrter Reihenfolge durchgeführt. D.h. zunächst wird der Farbbehälter 11.1 in Gegenrichtung, hier beispielsweise im Gegenuhrzeigersinn gedreht, wobei der Vorsprung 44 in der Nut 42 gehalten wird und der Vorsprung 39 in der Umfangsnut 43 läuft, bis ein Anschlag erreicht und eine weitere Drehung nicht mehr möglich ist. Infolge der Drehung wird der drehbare Abschnitt 41 relativ zu dem drehfesten Abschnitt 40 gedreht und das Drehverschlussteil 11.3 geschlossen, so dass ein Auslaufen von Farbe aus der Farbbehältereinheit 11 vermieden wird. Im Anschluss an die Drehung kann die Farbbehältereinheit 11 linear entlang der Einsetzachse A herausgezogen werden, wobei die Vorsprünge 39, 44 in der axialparallelen Nut 42 geführt werden. In der Aufnahme 27 kann ein mit dem Drehverschluss 11.3 dichtend zusammenwirkendes elastomeres Dichtelement 51, beispielsweise ein O-Ring, vorgesehen sein.

In dem Grundkörper 22 sind ein Düsenteil 4, eine Düsennadel 5 und eine Luftkappe 3 vorgesehen, die von der vorderen Stirnseite 48 her in den Grundkörper einsetzbar sind, wenn die Aufnahme 27 frei ist, d.h. wenn keine Farbbehältereinheit 11 in die Aufnahme 27 eingesetzt ist. Die in das Grundteil 22 eingesetzte Einheit aus Düsenteil 4, Düsennadel 5 und Luftkappe 3 wird mittels eines an der vorderen Stirnseite 25 auf das Grundteil 22 aufschraubbaren Luftkappenrings 2 in dem Grundteil 22 gehalten. Das Grundteil 22 kann zu diesem Zweck einen vorderen Gehäusering 24 mit einem mit einem Gewinde des Luftkappenrings 2 zusammenwirkenden Gewinde 47 aufweisen. Der Gehäusering 24 kann mittels eines Dichtrings 65 gegen den Grundkörper 22 abgedichtet sein.

An einem der Spitze 53 entgegengesetzten Ende weist die Düsennadel 5 eine durchgreifbare Öse 55 auf. Das Düsenteil 4 weist an seinem rückwärtigen Ende eine Durchgriffsöffnung 49 auf. Nachdem das Düsenteil 4 und die Düsennadel 5 in den Grundkörper 22 eingesetzt sind, wird der Kopplungsstift 8 seitlich in den Grundkörper 22 eingeschoben, wobei der Kopplungsstift 8 sowohl die Öse 55 der Düsennadel 5 als auch die Durchgriffsöffnung 49 des Düsenteils 4 durchgreift. Das Gehäuse des Grundteils 22 weist zu diesem Zweck vorteilhaft ein- oder beidseitig eine in Figur 3 nur schematisch dargestellte Führungsöffnung 56 auf, die im montierten Zustand von dem Kopplungsstift 8 durchgriffen wird. Die Führungsöffnung 56 kann insbesondere ein sich in Längsrichtung des Grundkörpers 22 erstreckendes Langloch sein.

Die Farbsprühpistole 20 weist einen manuell betätigbaren Abzug oder Abzugshebel 6 auf, der um eine Schwenkachse 57 an dem Grundkörper 22 schwenkbar angelenkt ist. Die Schwenkachse 57 ist vorteilhaft oberhalb der Führungsöffnung 56 angeordnet, wie in Figur 1 ersichtlich ist. Vorzugsweise weist der Abzugshebel 6 zwei Seitenwangen 58 auf, die beidseitig des Grundkörpers 22 angeordnet und an der Schwenkachse 57 angelenkt sind, und einen Betätigungsabschnitt 45, in den die Seitenwangen 58 unten zusammenlaufen, so dass der Abzugshebel 6 von vorne betrachtet eine Y-Form aufweist. Der Betätigungsabschnitt 45 ist mit den Fingern einer den Griff 23 umschließenden Hand in der Art eines Pistolenabzugs betätigbar. In einer oder vorteilhaft beiden Seitenwangen 58 ist eine Durchgriffsbohrung 59 vorgesehen, durch die der Kopplungsstift 8 bei der Montage geschoben wird.

Nach dem Einschieben des Kopplungsstifts 8 in den Grundkörper 22, wobei der Kopplungsstift 8 nacheinander die Durchgriffsbohrung 59, die Führungsöffnung 56, die Durchgriffsöffnung 49 und die Öse 55 durchgreift, ist der Kopplungsstift 8 vorteilhaft beispielsweise mittels Drehung verriegelbar, wozu die Handhabe 50 und die Seitenwange 58 vorzugsweise zusammenwirkende Verriegelungselemente 60, 61 aufweisen.

In dem Zustand, in dem der Kopplungsstift 8 in den Grundkörper 22 eingeschoben ist, ist ein unbeabsichtigtes Herausziehen des Düsenteils 4 und der Düsennadel 5 aus dem Grundkörper 22 mittels der Durchgriffsöffnung 49 wirksam verhindert. Dies ist insbesondere nach Gebrauch der Farbsprühpistole 20 vorteilhaft, um ein unbeabsichtigtes Auslaufen von Farbe aus dem Düsenteil 4 in den Grundkörper 22 zu verhindern.

Nach dem Einschieben des Kopplungsstifts 8 in den Grundkörper 22 wird die Luftkappe 3 in den Grundkörper 22 eingesetzt und sodann der Luftkappenring 2 auf den Grundkörper 22 aufgeschraubt. Anschließend kann die Farbbehältereinheit 11 wie zuvor beschrieben in die Aufnahme 27 eingesetzt und in dieser verriegelt werden. In diesem in Figur 1 gezeigten montierten und gebrauchsfertigen Zustand der Farbsprühpistole 20 ist der Abzugshebel 6 nach vorne mittels einer Feder 62 und einer Federhülse 63 vorgespannt. Die Feder 62 kann auf einem gehäusefesten Federbolzen 68 geführt sein. Des Weiteren kann eine Farbmengenregulierschraube 64 vorgesehen sein, mittels der der hintere Anschlag des Abzugshebels 6 verändert werden kann.

In dem in Figur 1 gezeigten montierten Zustand ist die Düsennadel 5 in einer Längsrichtung des Grundteils 22 verschiebbar in dem Düsenteil 4 gehalten. Die Düsennadel 5 ist dabei mittels einer Feder 52 nach vorne, d.h. in Richtung der vorderen Stirnseite 25 vorgespannt. Die Feder 52 kann in einer Federhülse 69, die an ihrem vorderen Ende die Düsennadel 5 kontaktiert, geführt sein.

An der Vorderseite der Düsennadel 5 ist eine Spitze 53 vorgesehen. An der Vorderseite des Düsenteils 4 ist eine Düse 54 vorgesehen. In der Ruhestellung drückt die Feder 52 die Spitze 53 der Düsennadel 5 in eine Düse 54 und verschließt diese farbdicht. Farbe kann aus dem Farbbehälter 11.1 schwerkraftbedingt durch das geöffnete Verschlussteil 11.3 in das Düsenteil 4 laufen. Ein Auslaufen von Farbe aus dem Düsenteil 4 durch die Düse 54 ist durch das Andrücken der Düsenspitze 53 aufgrund der nach vorne vorgespannten Düsennadel 5 verhindert.

Die Düsennadel 5 weist im hinteren Bereich, jedoch vor der Öse 55, einen Kolben 66 auf, der in einem rohrförmigen hinteren Fortsatz 67 des Düsenteils 4 verschiebbar geführt ist. Der Kolben 66 hat eine zylindrische Außenfläche und einen größeren Querschnittsdurchmesser als der restliche Teil der Düsennadel. Am Außenumfang des Kolbens 66 kann ein elastomerer Dichtring vorgesehen sein. Mittels des Dichtkolbens 66 wird ein Auslaufen von Farbe aus dem Düsenteil 4 nach hinten verhindert.

Zum Betrieb der Farbsprühpistole 20 wird zunächst der Schalter 12 eingeschaltet, wodurch der Elektromotor 28 mit Strom versorgt und das Gebläse 36 angetrieben wird. Das Gebläse erzeugt einen fortlaufenden Luftstrom durch den Grundkörper 22 von der Lufteinlassöffnung zu der Sprühöffnung 46. Der Luftström strömt dabei durch einen Ringspalt zwischen dem Gehäuse des Grundkörpers 22 und dem Düsenteil 4 und tritt durch nicht gezeigte Luftauslassöffnungen, die sich in der Luftkappe 3 befinden, aus dem Grundkörper 22 aus. Die Luftauslassöffnungen in der Luftkappe 3 sind so angeordnet, dass die entsprechenden Luftstrahlen noch vorne und in Richtung zu der zentralen Achse der Düsennadel 5 geneigt sind.

Zur Auslösung des Farbsprühvorgangs zieht der Bediener mit den Fingern seiner den Griff 23 umschließenden Hand den Abzug 6 gegen die Kraft der Feder 62 nach hinten. Dadurch schwenkt der Abzugsbügel 6 um die Schwenkachse 57 nach hinten und verschiebt den Kopplungsstift 8 nach hinten, der dabei in dem Langloch 56 und in der als Langloch ausgebildeten Durchgriffsöffnung 49 läuft. Der Kopplungsstift 8 überträgt ein Zurückziehen des Betätigungsabschnitts 45 durch einen Bediener in eine Verschiebung der Düsennadel 5 nach hinten. Genauer verschiebt der Kopplungsstift 8 aufgrund des Durchgreifens der Öse 55 die Düsennadel 5 gegen die Kraft der Feder 52 nach hinten. Dadurch entfernt sich die Düsenspitze 53 von der Düse 54 und gibt die Düsenöffnung in der Düse 54 frei, durch die Farbe aus dem Inneren des Düsenteils 4 in Richtung zu der Sprühöffnung 46 nach außen austreten kann. Die aus den Luftauslassöffnungen in der Luftkappe 3 austretenden Luftstrahlen reißen die Farbe in der Art einer Saugstrahlpumpe mit, wodurch sich ein gewünschter Farbsprühnebel einstellt. Jede weiter die Düsennadel 5 mittels des Abzugs 6 nach hinten verschoben wird, desto mehr Farbe tritt aus der Düse aus und desto höher ist folglich der Farbgehalt im Sprühnebel.

Zum Beenden des Farbsprühvorgangs gibt der Bediener mit den Fingern seiner den Griff 23 umschließenden Hand den Abzug 6 frei. Aufgrund der Kraft der Feder 62 schwenkt der Abzugsbügel 6 um die Schwenkachse 57 nach vorne. Dadurch wird der Kopplungsstift 8 nach vorne verschoben, der dabei in dem Langloch 56 und in der als Langloch ausgebildeten Durchgriffsöffnung 49 läuft. Infolgedessen und aufgrund der Kraft der Feder 52 wird die Düsennadel 5 nach vorne verschoben, bis die Düsenspitze 53 die Düse 54 verschließt, so dass keine Farbe aus dem Inneren des Düsenteils 4 nach außen austreten kann. Abschließend wird der Elektromotor 28 und damit das Gebläse 36 durch Betätigen des Schalters 12 ausgeschaltet.

## Patentansprüche

1. Farbsprühpistole (20) und Farbbehältereinheit (11), mit
der Farbsprühpistole (20) verbindbar, umfassend einen rohrförmigen
Grundkörper (22), einen an dem Grundkörper (22) vorgesehenen Griff (23) mit einem betätigbaren Abzug (6), wobei der Grundkörper (22) an einer ersten Stirnseite (25) eine Sprühöffnung (46) aufweist, ein in dem Grundkörper (22) angeordnetes Düsenteil (4) und eine in dem Düsenteil (4) verschiebbare Düsennadel (5), wobei eine Betätigung des Abzugs (6) eine Verschiebung der Düsennadel (5) in dem Düsenteil (4) bewirkt, sowie eine Lufteinlassöffnung (37) und ein mit einem Elektromotor (28) angetriebenes Gebläse (36) zur Erzeugung einer Luftströmung von der Lufteinlassöffnung (37) zu der Sprühöffnung (46), wobei der Elektromotor (28) und das Gebläse (36) in dem Grundkörper (22) angeordnet sind und die Lufteinlassöffnung (37) an einer der ersten Stirnseite (25) gegenüberliegenden Stirnseite (48) des Grundkörpers (22) angeordnet ist, wobei die Farbbehältereinheit (11) einen Farbbehälter (11.1) und einen Farbbehälterdeckel (11.2) mit einer Farbablassöffnung umfasst, **dadurch gekennzeichnet, dass** die Farbbehältereinheit (11) ein Drehverschlussteil (11.3) zum reversiblen Verschließen der Farbablassöffnung umfasst, wobei an der dem Griff (23) entgegengesetzten Seite des Grundkörpers (22) eine Aufnahme (27) für die Farbbehältereinheit (11) vorgesehen ist, wobei in der Aufnahme (27) Führungselemente (42, 43) für das Drehverschlussteil (11.3) vorgesehen sind, wobei an dem Drehverschlussteil (11.3) mit den Führungselementen (42, 43) der Aufnahme (27) zusammenwirkende Führungselemente (39, 44)
vorgesehen sind, wobei eine Drehung der Farbbehältereinheit (11) relativ zu der Farbsprühpistole (20) ein Öffnen oder Schließen des Drehverschlussteils (11.3) bewirkt.

2. Farbsprühpistole und Farbbehältereinheit nach Anspruch 1, **dadurch gekennzeichnet,**
**dass** im Bereich der Lufteinlassöffnung (37) ein Filter (9) zum Filtern der den Grundkörper (22) durchströmenden Luftströmung vorgesehen ist.

3. Farbsprühpistole und Farbbehältereinheit nach Anspruch 2, **dadurch gekennzeichnet,**
**dass** der Filter (9) von einer durchströmbaren Filterkappe (10) an dem Grundkörper (22) gehalten ist.

4. Farbsprühpistole und Farbbehältereinheit nach einem der vorangehenden Ansprüche,
**dadurch gekennzeichnet, dass** ein Kopplungsstift (8) zum Übertragen der Betätigungskräfte vom Abzug (6) auf die Düsennadel (5) vorgesehen ist.

5. Farbsprühpistole und Farbbehältereinheit nach Anspruch 4, **dadurch gekennzeichnet,**
**dass** das Düsenteil (4) mindestens eine von dem Kopplungsstift (8) durchgreifbare Durchgriffsöffnung (49) aufweist.

6. Farbsprühpistole und Farbbehältereinheit nach Anspruch 4 oder 5, **dadurch gekennzeichnet, dass** die Durchgriffsöffnung (49) als Langloch ausgebildet ist.

7. Farbsprühpistole und Farbbehältereinheit nach einem der Ansprüche 4 bis 6, **dadurch**
**gekennzeichnet, dass** der Kopplungsstift (8) an einem Ende eine Handhabe (50) aufweist, die einem Bediener ein manuelles Herausziehen des Kopplungsstifts (8) aus dem Grundkörper (22) ermöglicht.

8. Farbsprühpistole und Farbbehältereinheit nach einem der vorangehenden Ansprüche,
**dadurch gekennzeichnet, dass** die Farbsprühpistole (20) einen unabhängig von der Betätigung des Abzugs (6) schaltbaren Ein-Aus-Schalter (12) zum Ein- und Ausschalten des Gebläses (36) aufweist.

9. Farbsprühpistole und Farbbehältereinheit nach einem der vorangehenden Ansprüche,
**dadurch gekennzeichnet, dass** die Farbsprühpistole (20) einen Akku (13) zur elektrischen Versorgung des Elektromotors (28) aufweist.

10. Farbsprühpistole und Farbbehältereinheit nach Anspruch 9, **dadurch gekennzeichnet,**
**dass** der Akku (13) an der dem Grundkörper (22) entgegengesetzten Seite des Griffs (23) angeordnet ist.

11. Farbsprühpistole und Farbbehältereinheit nach Anspruch 9 oder 10, dadurch gekenn-
zeichnet, dass der Akku (13) in einer von der Farbsprühpistole (20) abnehmbaren Akkueinheit (33) angeordnet ist.

## Claims

1. Paint spray gun (20) and paint container unit (11) connectable with the paint spray gun (20), comprising a tubular main body (22) and a handle (23) which is provided on the main body (22) and has an actuatable trigger (6), the main body (22) having a spray opening (46) on a first end face (25), said paint spray gun also comprising a nozzle part (4) arranged in the main body (22) and a nozzle needle (5) that is movable in the nozzle part (4), with actuation of the trigger (6) causing the nozzle needle (5) to move in the nozzle part (4), as well as an air inlet opening (37) and a fan (36) which is driven by an electric motor (28) and provided for generating an air flow from the air inlet opening (37) to the spray opening (46), wherein the electric motor (28) and the fan (36) are arranged in the main body (22) and the air inlet opening (37) is arranged on an end face (48) of the main body (22) opposite the first end face (25), wherein the paint container unit (11) comprises a paint container (11.1) and a paint container cover (11.2) with a paint discharge opening, **characterized in that** paint container unit (11) comprises a rotary closure part (11.3) for reversibly closing the paint discharge opening, wherein a receptacle (27) for a paint container unit (11) being provided on the side of the main body (22) opposite the handle (23), wherein guide elements (42, 43) for the rotary closure part (11.3) are provided in the receptacle (27), wherein guide elements (39, 44) which interact with the guide elements (42, 43) of the receptacle (27) are provided on the rotary closure part (11.3), wherein a rotation of the paint container (11) relative to the paint spray gun (20) causes the rotary closure part (11.3) to open or close.

2. Paint spray gun and paint container unit according to claim 1, **characterised in that** a filter (9) for filtering the air flow flowing through the main body (22) is provided in the region of the air inlet opening (37).

3. Paint spray gun and paint container unit according to claim 2, **characterised in that** the filter (9) is held on the main body (22) by a filter cap (10) through which a flow can pass.

4. Paint spray gun and paint container unit according to any of the preceding claims, **characterised in that** a coupling pin (8) is provided for transmitting the actuating forces from the trigger (6) to the nozzle needle (5).

5. Paint spray gun and paint container unit according to claim 4, **characterised in that** the nozzle part (4) has at least one through-opening (49) through which the coupling pin (8) can pass.

6. Paint spray gun and paint container unit according to either claim 4 or claim 5, **characterised in that** the through-opening (49) is designed as a slot hole.

7. Paint spray gun and paint container unit according to any of claims 4 to 6, **characterised in that** the coupling pin (8) has a grip (50) at one end which allows an operator to manually pull the coupling pin (8) out of the main body (22).

8. Paint spray gun and paint container unit according to any of the preceding claims, **characterised in that** the paint spray gun (20) has an on/off switch (12) which can be switched independently of the actuation of the trigger (6) and is provided for switching the fan (36) on and off .

9. Paint spray gun and paint container unit according to any of the preceding claims, **characterised in that** the paint spray gun (20) has an accumulator (13) for supplying electricity to the electric motor (28).

10. Paint spray gun and paint container unit according to claim 9, **characterised in that** the accumulator (13) is arranged on the side of the handle (23) opposite the main body (22).

11. Paint spray gun and paint container unit according to either claim 9 or claim 10, **characterised in that** the accumulator (13) is arranged in an accumulator unit (33) which can be removed from the paint spray gun (20).

## Revendications

1. Pistolet pulvérisateur de peinture (20) et ensemble récipient pour peinture (11), qui peut être relié au pistolet pulvérisateur de peinture (20), comprenant un corps de base (22) tubulaire, une poignée (23) prévue sur le corps de base (22) et dotée d'une détente (6) actionnable, le corps de base (22) présentant, sur un premier côté frontal (25), un orifice de pulvérisation (46), une partie formant buse (4) disposée dans le corps de base (22) et une aiguille de buse (5) déplaçable dans la partie formant buse (4), un actionnement de la détente (6) entraînant un déplacement de l'aiguille de buse (5) dans la partie formant buse (4), ainsi qu'un orifice d'entrée d'air (37) et une soufflante (36) entraînée par un moteur électrique (28) et destinée à générer un écoulement d'air de l'orifice d'entrée d'air (37) à l'orifice de pulvérisation (46), le moteur électrique (28) et la soufflante (36) étant disposés dans le corps de base (22) et l'orifice d'entrée d'air (37) étant disposé sur un côté frontal (48) du corps de base (22) opposé au premier côté frontal (25), l'ensemble récipient pour peinture (11) comprenant un récipient pour peinture (11.1) et un couvercle de récipient pour peinture (11.2) doté d'un orifice de sortie de peinture, **caractérisés en ce que** l'ensemble récipient pour peinture (11) comprend une partie de fermeture à visser (11.3) pour la fermeture réversible de l'orifice de sortie de peinture, un logement (27) pour l'ensemble récipient pour peinture (11) étant prévu sur le côté du corps de base (22) opposé à la poignée (23), des éléments de guidage (42, 43) pour la partie de fermeture à visser (11.3) étant prévus dans le logement (27), des éléments de guidage (39, 44) coopérant avec les éléments de guidage (42, 43) du logement (27) étant prévus sur la partie de fermeture à visser (11.3), une rotation de l'ensemble récipient pour peinture (11) par rapport au pistolet pulvérisateur de peinture (20) entraînant une ouverture ou une fermeture de la partie de fermeture à visser (11.3).

2. Pistolet pulvérisateur de peinture et ensemble récipient pour peinture selon la revendication 1, **caractérisés en ce qu'**un filtre (9) destiné à filtrer l'écoulement d'air traversant le corps de base (22) est prévu au niveau de l'orifice d'entrée d'air (37).

3. Pistolet pulvérisateur de peinture et ensemble récipient pour peinture selon la revendication 2, **caractérisés en ce que** le filtre (9) est maintenu sur le corps de base (22) par un bouchon-filtre (10) à travers lequel un écoulement est possible.

4. Pistolet pulvérisateur de peinture et ensemble récipient pour peinture selon l'une des revendications précédentes, **caractérisés en ce qu'**une goupille de couplage (8) destinée à transmettre les forces d'actionnement de la détente (6) à l'aiguille de buse (5) est prévue.

5. Pistolet pulvérisateur de peinture et ensemble récipient pour peinture selon la revendication 4, **caractérisés en ce que** la partie formant buse (4) présente au moins un orifice de passage (49) qui peut être traversé par la goupille de couplage (8).

6. Pistolet pulvérisateur de peinture et ensemble récipient pour peinture selon la revendication 4 ou 5, **caractérisés en ce que** l'orifice de passage (49) est réalisé sous la forme d'un trou oblong.

7. Pistolet pulvérisateur de peinture et ensemble récipient pour peinture selon l'une des revendications 4 à 6, **caractérisés en ce que** la goupille de couplage (8) présente, sur une extrémité, une prise (50) qui permet à un utilisateur d'extraire manuellement la goupille de couplage (8) du corps de base (22).

8. Pistolet pulvérisateur de peinture et ensemble récipient pour peinture selon l'une des revendications précédentes, **caractérisés en ce que** le pistolet pulvérisateur de peinture (20) présente un commutateur marche-arrêt (12) commutable indépendamment de l'actionnement de la détente (6) et destiné à mettre en marche et arrêter la soufflante (36).

9. Pistolet pulvérisateur de peinture et ensemble récipient pour peinture selon l'une des revendications précédentes, **caractérisés en ce que** le pistolet pulvérisateur de peinture (20) présente un accumulateur (13) pour l'alimentation électrique du moteur électrique (28).

10. Pistolet pulvérisateur de peinture et ensemble récipient pour peinture selon la revendication 9, **caractérisés en ce que** l'accumulateur (13) est disposé sur le côté de la poignée (23) opposé au corps de base (22).

11. Pistolet pulvérisateur de peinture et ensemble récipient pour peinture selon la revendication 9 ou 10, **caractérisés en ce que** l'accumulateur (13) est disposé dans un ensemble accumulateur (33) pouvant être retiré du pistolet pulvérisateur de peinture (20).
